# EUROPÄISCHE PATENTSCHRIFT

(11) **EP 3 491 972 B1**
(45) Veröffentlichungstag und Bekanntmachung des Hinweises auf die Patenterteilung: **11.03.2020**
(21) Anmeldenummer: 18000880.7
(22) Anmeldetag: 08.11.2018
(51) Int. Cl.: A47C 1/14, A47C 3/18, A61B 6/04

(54) **SITZ- UND/ODER LIEGEMÖBEL**
SEAT AND/OR LOUNGER
MEUBLES DESTINÉ À S'ASSEOIR ET/OU À S'ALLONGER

(30) Priorität: 01.12.2017 DE 102017128525
(43) Veröffentlichungstag der Anmeldung: 05.06.2019
(73) Patentinhaber: Regner, Johannes, 83317 Teisendorf (DE)
(72) Erfinder: Regner, Johannes, 83317 Teisendorf (DE)

(56) Entgegenhaltungen:
- DE-C- 207 015
- FR-A1- 2 891 123
- US-A- 4 544 202

## Beschreibung

### GEBIET DER ERFINDUNG

Die vorliegende Erfindung betrifft ein Liege- und/oder Sitzmöbel, insbesondere eine Sonnenliege.

### TECHNISCHER HINTERGRUND

Liege- und/oder Sitzmöbel, insbesondere Sonnenliegen zum Sonnenbaden sind bekannt. Problematisch am Sonnenbaden kann sein, dass Benutzer einer Sonnenliege häufig zu lange auf der Liege in der Sonne verweilen und sich dabei Verbrennungen der Haut zuziehen.

Ferner setzen sich Benutzer von Sonnenliegen oft der Sonne aus, um die Haut zu bräunen. Verweilt ein Benutzer dabei in einer bestimmten Position, kann es zumindest zu einer ungleichmäßigen Bräunung der Haut kommen.

Dies ist ein Zustand, den es zu verbessern gilt.

Die FR 2 891 123 A1 zeigt ein Liege- und/oder Sitzmöbel.

Die DE 207 015 C zeigt ein Liege- und/oder Sitzmöbel.

Die US 4 544 202 A zeigt ein Liege- und/oder Sitzmöbel.

### ZUSAMMENFASSUNG DER ERFINDUNG

Der Erfindung liegt ein Liege- und/oder Sitzmöbel mit den Merkmalen des Patentanspruchs 1 zugrunde.

Die der vorliegenden Erfindung zugrundeliegende Idee besteht darin, ein Liege- und/oder Sitzmöbel zu schaffen, deren Liege- und/oder Sitzfläche für einen Benutzer in einer liegenden bzw. sitzenden Position um eine senkrechte vertikale Achse der Liege- und/oder Sitzfläche verdrehbar ist.

Erfindungsgemäß weist das Liege- und/oder Sitzmöbel wenigstens zwei Betätigungsmittel auf, wobei die Betätigungsmittel bezüglich einer Längsachse der Liege- und/oder Sitzfläche gegenüberliegend angeordnet sind. Somit lässt sich das Liege- und/oder Sitzmöbel von einem Benutzer mit beiden Händen betätigen. Hierdurch muss an einem einzelnen Betätigungsmittel weniger Kraft aufgebracht werden.

Erfindungsgemäß ist der Antrieb als Riemenantrieb ausgebildet. Ein Riemenantrieb ist ein besonders robustes Antriebsmittel, welches größeren Umweltbelastungen, wie Spritzwasser oder Verunreinigungen durch Sand standhält.

Erfindungsgemäß weist der Riemenantrieb wenigstens drei Riemenscheiben auf, wobei eine erste Riemenscheibe unter der Liege- und/oder Sitzfläche angeordnet ist und eine zweite und eine dritte Riemenscheibe wenigstens teilweise unter der Liege- und/oder Sitzfläche angeordnet sind.

Besonders vorteilhaft ist es, wenn die erste Riemenscheibe auf einer mittigen Längsachse der Liege- und/oder Sitzfläche angeordnet ist und die zweite sowie die dritte Riemenscheibe in Längsrichtung versetzt und rechts bzw. links von der ersten Riemenscheibe angeordnet sind.

Diese Anordnung erlaubt eine besonders bequeme Erreichbarkeit für einen Benutzer, der auf der Liege- und/oder Sitzfläche liegt bzw. sitzt.

Erfindungsgemäß weisen die zweite und/oder die dritte Riemenscheibe ein Betätigungsmittel auf.

Insbesondere ist es vorteilhaft, wenn sowohl die zweite Riemenscheibe als auch die dritte Riemenscheibe jeweils ein Betätigungsmittel aufweisen. Es ist zweckmäßig, wenn die Betätigungsmittel der zweiten und der dritten Riemenscheibe zueinander symmetrisch bezüglich der Längsachse des Liege- und/oder Sitzmöbels angeordnet sind.

Dabei ist es weiter zweckmäßig, wenn die zwei Betätigungsmittel in zueinander entgegengesetzte Richtungen angetrieben werden. Die Antriebsrichtungen der Riemenscheiben beziehen sich dabei auf die Wahrnehmung eines auf der Liege- und/oder Sitzfläche liegenden bzw. sitzenden Benutzers.

Dementsprechend kann vorgesehen sein, dass das erste Betätigungsmittel in Richtung des Uhrzeigersinns nach oben verdrehbar ist und das zweite Betätigungsmittel in Richtung des Uhrzeigersinns nach unten verdrehbar ist.

Diese Antriebsrichtungen der Betätigungsmittel lassen sich aus mechanischer Sicht besonders einfach realisieren. Ferner nehmen Benutzer zueinander entgegengesetzte Antriebsrichtungen als besonders ergonomisch wahr, sofern ein Benutzer ein Betätigungsmittel mit einer rechten Hand in eine erste Richtung betätigt und das zweite Betätigungsmittel mit einer linken Hand in eine zu der ersten Richtung entgegengesetzten Richtung betätigt. Dies verhindert insbesondere, dass ein Benutzer bei der Betätigung der Antriebsmittel auf dem Liege- und/oder Sitzmöbel in Richtung der Längsachse abrutscht.

Vorteilhafte Ausgestaltungen und Weiterbildungen ergeben sich aus den weiteren Unteransprüchen sowie aus der Beschreibung unter Bezugnahme auf die Figuren der Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Gemäß einer bevorzugten Weiterbildung der Erfindung ist das Betätigungsmittel als Handrad ausgebildet. Ein Handrad lässt sich besonders bequem von einem Benutzer in einer liegenden bzw. sitzenden Position betätigen. Darüber hinaus lässt sich ein Handrad derart anbringen, dass es für den Benutzer bequem erreichbar ist.

Gemäß einer bevorzugten Weiterbildung der Erfindung ist der Träger mit der Liege- und/oder Sitzfläche werkzeuglos montierbar bzw. demontierbar. Besonders vorteilhaft ist es, wenn der Träger mit der Liege- und/oder Sitzfläche steckbar ist. Somit ist gewährleistet, dass ein Benutzer ein Liege- und/oder Sitzmöbel besonders einfach zerlegen und transportieren kann.

Gemäß einer bevorzugten Weiterbildung der Erfindung weist das Liege- und/oder Sitzmöbel ein Abdeckelement auf, welches das Rumpfteil bzw. den Antrieb an einer Unterseite des Rumpfteils vor Verschmutzung schützt. Das Abdeckelement kann eine Ausnehmung, durch welche der Träger steckbar ist, aufweisen. Alternativ kann vorgesehen sein, dass das Liege- und/oder Sitzmöbel mit einem Abdeckelement verbindbar ist. Somit lässt sich die Lebensdauer eines Liege- und/oder Sitzmöbels verlängern, da diese vor Verschmutzung z.B. durch Sand oder Salzwasser, geschützt ist.

Gemäß einer bevorzugten Weiterbildung der Erfindung ist das Liege- und/oder Sitzmöbel in mehrere Teile zerlegbar. Dies gewährleistet eine besonders gute Transportfähigkeit der Liege. Somit wird das Packmaß des Liege- und/oder Sitzmöbels besonders effektiv beschränkt und das Gewicht von Einzelteilen reduziert.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine Draufsicht einer Liege gemäß einer Ausführungsform der Erfindung,
- Fig. 2: zeigt eine Schnittsicht einer Liege gemäß einer Ausführungsform der Erfindung,

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine Liege 10 mit einer Liegefläche 12, einem handbetriebenen Antrieb 13 und mit einem Träger 22. Die Liegefläche 12 weist ein Kopfteil 102, ein Rumpfteil 104 sowie zwei Fußteile 106, 107 auf.

Das Kopfteil 102 ist mit dem Rumpfteil 104 versteckt und werkzeuglos de- bzw. montierbar. Ferner kann vorgesehen sein, dass das Kopfteil 102 gegenüber dem Rumpfteil 104 mittels einem Scharniergelenk verkippbar ist. Die Fußteile 106, 107 sind in Figur 1 unterhalb des Rumpfteils 104 dargestellt. Die Fußteile 106, 107 sind jeweils in einer Schiene des Rumpfteils 104 geführt und lassen sich von einem Benutzer leicht ausziehen, so dass dieser die Fußteile 106, 107 auf eine gewünschte Länge einstellen kann.

Der Antrieb 13 der Liege 10 umfasst eine erste Riemenscheibe 15, die zentral unter dem Rumpfteil 104 angeordnet ist. Fußwärts und rechts bzw. links von der ersten Riemenscheibe 15 sind eine zweite Riemenscheibe 14 und eine dritte Riemenscheibe 16 angeordnet. Die Riemenscheiben 14, 15 und 16 sind über einen Riemen 108 verbunden und jeweils an dem Rumpfteil 104 drehbar befestigt. Die Riemenscheiben 14 und 16 sind mittels den Handrädern 18, 20 betätigbar. Werden die Handräder 18, 20 von einem Benutzer in zueinander entgegengesetzte Richtungen betätigt (aus der Perspektive eines liegenden Benutzers betrachtet), dreht sich hierdurch die Liegefläche gegenüber der vertikalen Mittelachse der Liegefläche.

Figur 2 zeigt eine Liege 10 gemäß Figur 1 in einer schematischen Schnittsicht. Der Träger 22 der Liege 10 umfasst gemäß Figur 2 einen Liegenständer 110 sowie eine vertikale Stütze 112, auf welcher die Riemenscheibe 15 befestigt ist. Durch die Riemenscheibe 15 verläuft eine vertikale Drehachse, um welche das Rumpfteil 104 mittels dem Antrieb 13 drehbar ist. Die Drehbarkeit der Liegefläche 12 gegenüber der Riemenscheibe 15 ist mittels einem Kugellager 116 gewährleistet.

Der Liegenständer 110 ist mit der vertikalen Stütze 112 versteckbar. Die Stütze 112 lässt sich mittels einem Rastmittel in einer Ausnehmung des Liegenständers 110 sowie bezüglich der Riemenscheibe 15 arretieren. Die Riemenscheibe 15 weist an ihrer Unterseite eine Hülse 114 auf. Die Stütze ist über die Hülse 114 mit der Riemenscheibe 15 am Rumpfteil 104 verbindbar. Beispielsweise kann vorgesehen sein, dass die Liegefläche mit der Hülse 114 durch ein Gewinde verschraubt werden kann. Alternativ ist auch ein Steck- und Rastmechanismus möglich.

Die Figur 3 zeigt einen drehbaren Stuhl 30 mit einer Rückenlehne 44, einer Sitzfläche 32 und einer Beinstütze 46. Der Stuhl 30 umfasst zudem einen Träger 42, der ein Bodenkreuz sowie eine vertikale Stütze aufweist. Der Stuhl 30 lässt sich drehen, indem ein Benutzer das Handrad 40 und/oder 38 betätigt. Aufgrund der Betätigung der Handräder 38, 40 wird auch der Antrieb mit den Zahnrädern 34, 35 und 36 in eine Drehung versetzt. Dabei drehen sich die Handräder 38 und 40 in zueinander entgegengesetzte Drehrichtung.

Obwohl die vorliegende Erfindung anhand bevorzugter Ausführungsbeispiele vorstehend vollständig beschrieben wurde, ist sie darauf nicht beschränkt, sondern im Rahmen der Patentansprüche auf vielfältige Art und Weise modifizierbar.

### Bezugszeichenliste

- 10: Liege
- 12: Liegefläche
- 13: Antrieb
- 14: Riemenscheibe
- 15: Riemenscheibe
- 16: Riemenscheibe
- 18: Handrad
- 20: Handrad
- 22: Träger
- 102: Kopfteil
- 104: Rumpfteil
- 106: Fußteil
- 107: Fußteil
- 108: Riemen
- 110: Liegenständer
- 112: Stütze
- 114: Hülse
- 116: Kugellager

- 30: Stuhl
- 32: Sitzfläche
- 33: Antrieb
- 34: Zahnrad
- 35: Zahnrad
- 36: Zahnrad
- 38: Handrad
- 40: Handrad
- 42: Träger
- 44: Rückenlehne
- 46: Beinstütze

## Patentansprüche

1. Liege- und/oder Sitzmöbel (10) mit einem Träger (22), einem handbetriebenen Antrieb (13; 33), welcher wenigstens ein Betätigungsmittel (18; 20) aufweist, und einer Liege- und/oder Sitzfläche (12), wobei die Liege- und/oder Sitzfläche gegenüber dem Träger mittels dem Betätigungsmittel verdrehbar ist, **dadurch gekennzeichnet dass** wenigstens zwei Betätigungsmittel vorgesehen sind, wobei die Betätigungsmittel bezüglich einer Längsachse der Liege- und/oder Sitzfläche gegenüberliegend angeordnet sind, wobei der Antrieb als Riemenantrieb ausgebildet ist, wobei der Riemenantrieb wenigstens drei Riemenscheiben (14, 15, 16) aufweist, wobei eine erste Riemenscheibe (15) unter der Liege- und/oder Sitzfläche angeordnet ist und eine zweite und eine dritte Riemenscheibe (14, 16) wenigstens teilweise unter der Liege- und/oder Sitzfläche angeordnet sind, wobei die zweite und/oder die dritte Riemenscheibe ein Betätigungsmittel aufweisen, wobei die zwei Betätigungsmittel im Uhrzeigersinn oder gegen den Uhrzeigersinn antreibbar sind, wobei insbesondere die beiden Betätigungsmittel in einer zueinander gegenläufigen Drehrichtung antreibbar sind.

2. Liege- und/oder Sitzmöbel nach Anspruch 1, wobei das Betätigungsmittel als Handrad ausgebildet ist.

3. Liege- und/oder Sitzmöbel nach einem der vorstehenden Ansprüche, wobei der Träger mit der Liege- und/oder Sitzfläche werkzeuglos montierbar bzw. demontierbar, insbesondere steckbar, ist.

4. Liege- und/oder Sitzmöbel nach einem der vorstehenden Ansprüche, wobei das Liege- und/oder Sitzmöbel in mehrere Teile zerlegbar ist.

5. Liege- und/oder Sitzmöbel nach einem der vorstehenden Ansprüche, wobei an einer Unterseite der Liege- und/oder Sitzfläche ein Abdeckelement vorgesehen ist, welches eingerichtet ist, den Antrieb vor Verschmutzung zu schützen.

## Claims

1. Seat and/or lounger (10) with a support (22), a manually operated drive (13; 33), which has at least one actuating element (18; 20), and a reclining and/or sitting surface (12), with the lying and/or sitting surface being rotatable relative to the support by means of the actuating element, **characterised in that** at least two actuating elements are provided, the actuating elements being arranged opposite one another relative to a longitudinal axis of the reclining and/or sitting surface, the drive being constructed as a belt drive, the belt drive having at least three belt pulleys (14, 15, 16), whereby a first belt pulley (15) is arranged under the reclining and/or sitting surface and a second and a third belt pulley (14, 16) are arranged at least partially under the reclining and/or sitting surface, whereby the second and/or the third belt pulley have an actuating element, whereby the two actuating elements can be driven in clockwise or anticlockwise direction, whereby in particular the two actuating elements can be driven in a direction of rotation counter to one another.

2. Seat and/or lounger according to claim 1, whereby the actuating element is designed as a handwheel.

3. Seat and/or lounger according to one of the above claims, whereby the support with the reclining and/or seating surface can be assembled or disassembled without tools and is in particular patchable.

4. Seat and/or lounger according to one of the above claims, whereby the seat and/or lounger can be dismantled into several parts.

5. Seat and/or lounger according to one of the above claims, whereby a cover element is provided on an underside of the reclining and/or seating surface, which is designed to protect the drive from dirt.

## Revendications

1. Meuble destiné à s'asseoir et/ou à s'allonger (10) avec un support (22), un entraînement manuel (13 ; 33), qui présente au moins un moyen d'actionnement (18 ; 20), et une surface de couchage et/ou d'assise (12), la surface de couchage et/ou d'assise pouvant tourner par rapport au support au moyen du moyen d'actionnement, **caractérisé en ce qu'**il est prévu au moins deux moyens d'actionnement, les moyens d'actionnement étant disposés en face l'un de l'autre par rapport à un axe longitudinal de la surface de couchage et/ou d'assise, l'entraînement étant réalisé sous la forme d'un entraînement à courroie, l'entraînement à courroie présentant au moins trois poulies a courroie (14, 15, 16), dans lequel une première poulie à courroie (15) est disposée sous la surface de couchage et/ou d'assise et une deuxième et une troisième poulie à courroie (14, 16) sont disposées au moins partiellement sous la surface de couchage et/ou d'assise, dans lequel la deuxième et/ou la troisième poulie à courroie présentent un moyen d'actionnement, dans lequel les deux moyens d'actionnement peuvent être entraînés dans le sens des aiguilles d'une montre ou dans le sens inverse, dans lequel en particulier les deux moyens d'actionnement peuvent être entraînés dans un sens de rotation opposé l'un à l'autre.

2. Meuble destiné à s'asseoir et/ou à s'allonger selon la revendication 1, dans lequel le moyen d'actionnement est conçu comme un volant à main.

3. Meuble destiné à s'asseoir et/ou à s'allonger selon l'une des revendications ci-dessus, le support avec la surface de couchage et/ou d'assise pouvant être monté ou démonté sans outils, en particulier être enfiché.

4. Meuble destiné à s'asseoir et/ou à s'allonger selon l'une des revendications ci-dessus, le meuble destiné à s'asseoir et/ou à s'allonger pouvant être démonté en plusieurs parties.

5. Meuble destiné à s'asseoir et/ou à s'allonger selon l'une des revendications ci-dessus, dans lesquels un élément de recouvrement est prévu sur une face inférieure de la surface de couchage et/ou d'assise, qui est conçu pour protéger l'entraînement contre la saleté.
